# FASCICULE DE BREVET EUROPEEN

(11) **EP 4 481 263 B1**
(45) Date de publication et mention de la délivrance du brevet: **01.10.2025**
(21) Numéro de dépôt: 24170178.8
(22) Date de dépôt: 15.04.2024
(51) Int. Cl.: F17C 5/02

(54) **INSTALLATION ET PROCÉDÉ DE FOURNITURE D'HYDROGÈNE LIQUÉFIÉ**
ANLAGE UND VERFAHREN ZUR BEREITSTELLUNG VON VERFLÜSSIGTEM WASSERSTOFF
PLANT AND METHOD FOR SUPPLYING LIQUEFIED HYDROGEN

(30) Priorité: 20.06.2023 FR 2306344
(43) Date de publication de la demande: 25.12.2024
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: MULLER, Matthieu, 94503 Champigny sur Marne (FR); PEYRON, Jean-Marc, 94503 Champigny sur Marne (FR); AIRES, Matilde, 94503 Champigny sur Marne (FR); VANDROUX, Emeline, 94503 Champigny sur Marne (FR); PRASAD, Bhadri, 94503 Champigny sur Marne (FR)
(74) Mandataire: Air Liquide

(56) Documents cités:
- DE-A1- 102010 047 300
- FR-A1- 3 125 322
- US-A1- 2020 149 684
- US-A1- 2021 254 789
- US-A1- 2021 341 101

## Description

La présente invention porte sur un une installation de fourniture d'hydrogène liquéfié et un procédé de fourniture d'hydrogène liquéfié.

Une telle installation et un tel procédé sont connus de US2020/149684A1.

Un liquéfacteur d'hydrogène est généralement configuré pour produire de l'hydrogène liquide sans qu'il soit possible de garantir un fonctionnement en continu. L'hydrogène liquide produit par le liquéfacteur est donc stocké dans un ou plusieurs réservoirs d'hydrogène liquéfié à partir desquels on remplit des réservoirs à remplir tels que des semi-remorques. Ainsi, même lorsque le liquéfacteur est à l'arrêt, il reste possible d'assurer un remplissage d'un ou plusieurs réservoirs à remplir.

Lors d'un remplissage d'un réservoir à remplir, il est nécessaire de réaliser une ou plusieurs étapes de balayage et/ou de purge des lignes de transfert mises en œuvre pour le transfert de l'hydrogène liquéfié, depuis le réservoir vers le réservoir à remplir. Ces étapes de balayage et/ou de purge sont réalisées avec de l'hydrogène gazeux sous pression provenant d'un cycle haute-pression du liquéfacteur.

Un problème se pose alors, lorsque le liquéfacteur est à l'arrêt étant donné qu'il devient impossible de disposer d'hydrogène gazeux sous pression pour le balayage et/ou la purge des lignes de transfert.

La présente invention vise à remédier efficacement à ces inconvénients en proposant une installation de fourniture d'hydrogène liquéfié comprenant :
une source d'hydrogène gazeux ;
un liquéfacteur configuré pour être alimenté en hydrogène gazeux par la source et pour délivrer de l'hydrogène liquéfié ;
un premier réservoir d'hydrogène liquéfié configuré pour recevoir de l'hydrogène liquéfié en provenance du liquéfacteur, via une première conduite d'alimentation et étant configuré pour stocker cet hydrogène liquéfié à une pression inférieure à une première pression prédéterminée ;
au moins une ligne de transfert configurée pour permettre le transfert d'hydrogène liquéfié du premier réservoir vers un réservoir à remplir, la ligne de transfert étant reliée au premier réservoir par au moins une conduite de transfert ;
un deuxième réservoir d'hydrogène liquéfié configuré pour recevoir, notamment par gravité, de l'hydrogène liquéfié en provenance du premier réservoir, via une deuxième conduite d'alimentation, le deuxième réservoir étant configuré pour stocker cet hydrogène liquéfié ;
un système de pressurisation configuré pour permettre de pressuriser le deuxième réservoir à une deuxième pression prédéterminée supérieure à la première pression prédéterminée ;
au moins une conduite de vaporisation reliant le deuxième réservoir et/ou le système de pressurisation, à la ligne de transfert pour permettre le transfert d'hydrogène gazeux sous pression du deuxième réservoir et/ou du système de pressurisation, à la ligne de transfert, par exemple en vue d'une opération de purge ou de balayage de la ligne de transfert ;
un système de vaporisation configuré pour réchauffer l'hydrogène gazeux circulant dans la conduite de vaporisation.

L'invention permet ainsi de réaliser de manière fiable, un balayage ou une purge d'un équipement d'une installation de liquéfaction tel qu'une ligne de transfert.

Selon une réalisation, l'installation comporte une unité de commande configurée pour sélectivement transférer de l'hydrogène gazeux sous pression du deuxième réservoir et/ou du système de pressurisation, à la ligne de transfert, lorsque le liquéfacteur est à l'arrêt, par exemple en vue d'une opération de purge ou de balayage de la ligne de transfert.

Selon une réalisation, l'installation comprend un ensemble de vannes d'isolation configurées pour isoler fluidiquement le deuxième réservoir du premier réservoir et/ou pour isoler fluidiquement le deuxième réservoir de la ligne de transfert, notamment pour permettre la pressurisation du deuxième réservoir.

Selon une réalisation, le système de pressurisation comprend une conduite de pressurisation reliant les parties inférieure et supérieure du deuxième réservoir et comprenant un réchauffeur atmosphérique pour convertir une partie de l'hydrogène liquéfié circulant dans la conduite de pressurisation, en hydrogène gazeux.

Selon une réalisation, la première pression prédéterminée est égale à 2 bara.

Selon une réalisation, la deuxième pression prédéterminée est égale à 5 bara.

Selon une réalisation, la ligne de transfert est configurée pour permettre le transfert de vapeur d'hydrogène du réservoir à remplir au liquéfacteur, la ligne de transfert étant reliée au liquéfacteur par au moins une conduite de collecte de vapeur.

Selon une réalisation, la conduite de vaporisation est reliée au liquéfacteur, notamment via une conduite de purge, pour permettre le transfert d'hydrogène gazeux sous pression, d'un cycle haute-pression du liquéfacteur à la ligne de transfert, par exemple en vue d'une opération de purge et/ou de balayage de la ligne de transfert.

Selon une réalisation, l'unité de commande est configurée pour sélectivement transférer de l'hydrogène gazeux sous pression du liquéfacteur à la ligne de transfert, lorsque le liquéfacteur est en fonctionnement, par exemple en vue d'une opération de purge ou de balayage de la ligne de transfert.

Selon une réalisation, l'installation comporte un ensemble de vannes par exemple de régulation, chaque vanne de l'ensemble étant montée dans une des conduites et configurée pour sélectivement permettre ou empêcher le passage du fluide circulant dans la conduite dans laquelle elle est montée.

Selon une réalisation, l'unité de commande est configurée pour commander l'ensemble de vannes pour permettre ou empêcher le passage du fluide.

L'invention concerne en outre un procédé de fourniture d'hydrogène liquéfié au moyen d'une installation telle que décrite ci-dessus, le procédé comportant les étapes :
a) transférer de l'hydrogène liquéfié depuis le premier réservoir vers le deuxième réservoir ;
b) pressuriser le deuxième réservoir à la deuxième pression prédéterminée ;
c) transférer de l'hydrogène gazeux sous pression du deuxième réservoir et/ou du système de pressurisation, à la ligne de transfert, par exemple en vue d'une opération de purge ou de balayage de la ligne de transfert.

Selon une réalisation, l'étape b) est réalisée préalablement à l'étape c), l'étape b) étant notamment réalisée pendant une durée prédéterminée configurée pour permettre à la pression dans le deuxième réservoir d'atteindre la deuxième pression prédéterminée.

Selon une réalisation, les étapes a) et/ou b) et/ou c) sont réalisées uniquement lorsque le liquéfacteur est à l'arrêt.

Selon une réalisation, le procédé comporte l'étape d) de transférer de l'hydrogène gazeux sous pression du liquéfacteur à la ligne de transfert, par exemple en vue d'une opération de purge et/ou de balayage de la ligne de transfert.

Selon une réalisation, les étapes a), b) et c) sont réalisées successivement.

L'invention sera mieux comprise à la lecture de la description qui suit et à l'examen des figures qui l'accompagnent. Ces figures ne sont données qu'à titre illustratif mais nullement limitatif de l'invention.
Fig. 1 La figure 1 est une représentation schématique d'une installation selon l'invention ;
Fig. 2 la figure 2 est une représentation schématique d'un procédé selon l'invention.

En référence à la figure 1, une installation 1 de fourniture d'hydrogène liquéfié comprend un liquéfacteur 3 et une source 2 d'hydrogène gazeux. Le liquéfacteur 3 est configuré pour être alimenté en hydrogène gazeux par la source 2 et pour délivrer de l'hydrogène liquéfié.

L'installation 1 comporte un premier réservoir 4 d'hydrogène liquéfié configuré pour recevoir de l'hydrogène liquéfié en provenance du liquéfacteur 3, via une première conduite d'alimentation 21 et étant configuré pour stocker cet hydrogène liquéfié à une pression inférieure à une première pression prédéterminée.

La première pression prédéterminée est égale à 2 bara.

L'installation 1 comporte au moins une ligne de transfert 7 configurée pour permettre le transfert d'hydrogène liquéfié du premier réservoir 4 vers un réservoir à remplir 30, tel qu'une semi-remorque, la ligne de transfert 7 étant reliée au premier réservoir 4 par au moins une conduite de transfert 22.

L'installation 1 comporte un deuxième réservoir 5 d'hydrogène liquéfié configuré pour recevoir de l'hydrogène liquéfié en provenance du premier réservoir 4, via une deuxième conduite d'alimentation 23, le deuxième réservoir 5 étant configuré pour stocker cet hydrogène liquéfié.

Les premier 4 et deuxième 5 réservoirs comportent chacun deux parois séparées par une isolation.

L'installation 1 comporte un système de pressurisation 6 configuré pour permettre de pressuriser le deuxième réservoir 5 à une deuxième pression prédéterminée supérieure à la première pression prédéterminée.

La deuxième pression prédéterminée est égale à 5 bara.

L'installation 1 comporte au moins une conduite de vaporisation 28 reliant le deuxième réservoir 5 et/ou le système de pressurisation 6, à la ligne de transfert 7 pour permettre le transfert d'hydrogène gazeux sous pression du deuxième réservoir 5 et/ou du système de pressurisation 6, à la ligne de transfert 7, par exemple en vue d'une opération de purge ou de balayage de la ligne de transfert 7.

L'installation 1 comporte un système de vaporisation 8 configuré pour réchauffer l'hydrogène gazeux circulant dans la conduite de vaporisation 28.

Le système de vaporisation 8 est relié fluidiquement à la conduite de pressurisation 26 via une conduite d'entrée de fluide 25.

L'installation 1 comporte une unité de commande configurée pour sélectivement transférer de l'hydrogène gazeux sous pression du deuxième réservoir 5 et/ou du système de pressurisation 6, à la ligne de transfert 7, lorsque le liquéfacteur 3 est à l'arrêt, par exemple en vue d'une opération de purge ou de balayage de la ligne de transfert 7.

L'installation 1 comporte un ensemble de vannes d'isolation 13, 15 configurées pour isoler fluidiquement le deuxième réservoir 5 du premier réservoir 4 et/ou pour isoler fluidiquement le deuxième réservoir 5 de la ligne de transfert 7, notamment pour permettre la pressurisation du deuxième réservoir 5.

Le système 6 de pressurisation comporte une conduite de pressurisation 24, 26 reliant les parties inférieure et supérieur du deuxième réservoir 5 et comprenant un réchauffeur atmosphérique 9 pour convertir une partie de l'hydrogène liquéfié circulant dans la conduite de pressurisation 24, 26, en hydrogène gazeux.

La ligne de transfert 7 est configurée pour permettre le transfert de vapeur d'hydrogène du réservoir à remplir 30 au liquéfacteur 3, la ligne de transfert 7 étant reliée au liquéfacteur 3 par au moins une conduite de collecte de vapeur 29.

La conduite de vaporisation 28 est reliée au liquéfacteur 3, notamment via une conduite de purge 27, pour permettre le transfert d'hydrogène gazeux sous pression, d'un cycle haute-pression du liquéfacteur 3 à la ligne de transfert 7, par exemple en vue d'une opération de purge et/ou de balayage de la ligne de transfert 7.

L'unité de commande est configurée pour sélectivement transférer de l'hydrogène gazeux sous pression du liquéfacteur 3 à la ligne de transfert 7, lorsque le liquéfacteur 3 est en fonctionnement, par exemple en vue d'une opération de purge ou de balayage de la ligne de transfert 7.

L'installation comporte un ensemble de vannes (11, 12, 13, 14, 15, 16, 17, 18, 19) par exemple de régulation, chaque vanne (11, 12, 13, 14, 15, 16, 17, 18, 19) de l'ensemble étant montée dans une des conduites et configurée pour sélectivement permettre ou empêcher le passage du fluide circulant dans la conduite dans laquelle elle est montée.

Selon une réalisation, l'unité de commande est configurée pour commander l'ensemble de vannes (11, 12, 13, 14, 15, 16, 17, 18, 19) pour permettre ou empêcher le passage du fluide dans la conduite dans laquelle la vanne de l'ensemble de vannes est montée.

La figure 2 représente un procédé de fourniture d'hydrogène liquéfié au moyen d'une installation 1 telle que décrite ci-dessus. Le procédé comporte les étapes :
a) transférer de l'hydrogène liquéfié depuis le premier réservoir 4 vers le deuxième réservoir 5 ;
b) pressuriser le deuxième réservoir 5 à la deuxième pression prédéterminée ;
c) transférer de l'hydrogène gazeux sous pression du deuxième réservoir 5 et/ou du système de pressurisation 6, à la ligne de transfert 7, par exemple en vue d'une opération de purge ou de balayage de la ligne de transfert 7.

L'étape b) est réalisée préalablement à l'étape c).

L'étape b) est réalisée pendant une durée prédéterminée configurée pour permettre à la pression dans le deuxième réservoir 5 d'atteindre la deuxième pression prédéterminée.

Les étapes a) et/ou b) et/ou c) sont réalisées uniquement lorsque le liquéfacteur 3 est à l'arrêt. Ceci permet d'assurer un balayage et/ou une purge, par exemple de la ligne de transfert 7, même lorsque le liquéfacteur 3 est à l'arrêt ou indisponible, ou encore lorsqu'il n'est plus en mesure de fournir de l'hydrogène liquéfié.

Le procédé comporte une étape d) de transférer de l'hydrogène gazeux sous pression du liquéfacteur 3 à la ligne de transfert 7, par exemple en vue d'une opération de purge et/ou de balayage de la ligne de transfert 7. Ceci permet, dans un mode nominal de fonctionnement, d'assurer un balayage et/ou une purge, par exemple de la ligne de transfert 7.

Les étapes a), b) et c) sont réalisées successivement, dans cet ordre.

L'étape a) est réalisée dès que le niveau de remplissage du deuxième réservoir 5 devient inférieur à un premier niveau prédéterminé, par exemple égal à 30%, de préférence égal à 1%. L'étape b) est réalisée lorsque le niveau de remplissage du deuxième réservoir 5 devient supérieur à un deuxième niveau prédéterminé, par exemple égal à 30%, de préférence égal à 50%. Le deuxième niveau prédéterminé est supérieur au premier niveau prédéterminé. L'étape b) est réalisée lorsque la pression dans le deuxième réservoir 5 est inférieure à la deuxième pression prédéterminée.

La deuxième pression prédéterminée est déterminée pour permettre d'assurer un balayage correct et/ou une purge correcte de la ligne de transfert 7.

L'étape b) est réalisée lorsqu'une opération de balayage ou de purge est requise et si la pression dans le deuxième réservoir 5 est inférieure à la deuxième pression prédéterminée. En variante, l'étape b) est réalisée de sorte à maintenir en permanence la pression dans le deuxième réservoir à la deuxième pression prédéterminée.

L'étape c) est réalisée dès que le niveau de remplissage du deuxième réservoir 5 devient supérieur au deuxième niveau prédéterminé.

L'étape c) est réalisée lorsqu'une opération de balayage ou de purge est requise et si la pression dans le deuxième réservoir 5 est supérieure ou égale à la deuxième pression prédéterminée.

## Revendications

1. Installation (1) de fourniture d'hydrogène liquéfié comprenant :
- une source (2) d'hydrogène gazeux ;
- un liquéfacteur (3) configuré pour être alimenté en hydrogène gazeux par la source (2) et pour délivrer de l'hydrogène liquéfié ;
- un premier réservoir (4) d'hydrogène liquéfié configuré pour recevoir de l'hydrogène liquéfié en provenance du liquéfacteur (3), via une première conduite d'alimentation (21) et étant configuré pour stocker cet hydrogène liquéfié à une pression inférieure à une première pression prédéterminée ;
- au moins une ligne de transfert (7) configurée pour permettre le transfert d'hydrogène liquéfié du premier réservoir (4) vers un réservoir à remplir (30), la ligne de transfert (7) étant reliée au premier réservoir (4) par au moins une conduite de transfert (22) ;
- un deuxième réservoir (5) d'hydrogène liquéfié configuré pour recevoir, notamment par gravité, de l'hydrogène liquéfié en provenance du premier réservoir (4), via une deuxième conduite d'alimentation (23), le deuxième réservoir (5) étant configuré pour stocker cet hydrogène liquéfié ;
- un système de pressurisation (6) configuré pour permettre de pressuriser le deuxième réservoir (5) à une deuxième pression prédéterminée supérieure à la première pression prédéterminée ;
- au moins une conduite de vaporisation (28) reliant le deuxième réservoir (5) et/ou le système de pressurisation (6), à la ligne de transfert (7) pour permettre le transfert d'hydrogène gazeux sous pression du deuxième réservoir (5) et/ou du système de pressurisation (6), à la ligne de transfert (7), par exemple en vue d'une opération de purge ou de balayage de la ligne de transfert (7) ;
- un système de vaporisation (8) configuré pour réchauffer l'hydrogène gazeux circulant dans la conduite de vaporisation (28).

2. Installation (1) selon la revendication précédente, comportant une unité de commande configurée pour sélectivement transférer de l'hydrogène gazeux sous pression du deuxième réservoir (5) et/ou du système de pressurisation (6), à la ligne de transfert (7), lorsque le liquéfacteur (3) est à l'arrêt, par exemple en vue d'une opération de purge ou de balayage de la ligne de transfert (7).

3. Installation (1) selon l'une des revendications précédentes, comprenant un ensemble de vannes d'isolation (13, 15) configurées pour isoler fluidiquement le deuxième réservoir (5) du premier réservoir (4) et/ou pour isoler fluidiquement le deuxième réservoir (5) de la ligne de transfert (7), notamment pour permettre la pressurisation du deuxième réservoir (5).

4. Installation (1) selon l'une des revendications précédentes, le système (6) de pressurisation comprenant une conduite de pressurisation (24, 26) reliant les parties inférieure et supérieur du deuxième réservoir (5) et comprenant un réchauffeur atmosphérique (9) pour convertir une partie de l'hydrogène liquéfié circulant dans la conduite de pressurisation (24, 26), en hydrogène gazeux.

5. Installation (1) selon l'une des revendications précédentes, la ligne de transfert (7) étant configurée pour permettre le transfert de vapeur d'hydrogène du réservoir à remplir (30) au liquéfacteur (3), la ligne de transfert (7) étant reliée au liquéfacteur (3) par au moins une conduite de collecte de vapeur (29).

6. Installation (1) selon l'une des revendications précédentes, la conduite de vaporisation (28) étant en outre reliée au liquéfacteur (3), notamment via une conduite de purge (27), pour permettre le transfert d'hydrogène gazeux sous pression, d'un cycle haute-pression du liquéfacteur (3) à la ligne de transfert (7), par exemple en vue d'une opération de purge et/ou de balayage de la ligne de transfert (7).

7. Procédé de fourniture d'hydrogène liquéfié au moyen d'une installation (1) selon l'une des revendications précédentes, comportant les étapes :
- a) transférer de l'hydrogène liquéfié depuis le premier réservoir (4) vers le deuxième réservoir (5) ;
- b) pressuriser le deuxième réservoir (5) à la deuxième pression prédéterminée ;
- c) transférer de l'hydrogène gazeux sous pression du deuxième réservoir (5) et/ou du système de pressurisation (6), à la ligne de transfert (7), par exemple en vue d'une opération de purge ou de balayage de la ligne de transfert (7).

8. Procédé selon la revendication précédente, l'étape b) étant réalisée préalablement à l'étape c), l'étape b) étant notamment réalisée pendant une durée prédéterminée configurée pour permettre à la pression dans le deuxième réservoir (5) d'atteindre la deuxième pression prédéterminée.

9. Procédé selon l'une des revendications 7 à 8, les étapes a) et/ou b) et/ou c) étant réalisées uniquement lorsque le liquéfacteur (3) est à l'arrêt.

10. Procédé selon l'une des revendications 7 à 9, comportant l'étape d) de transférer de l'hydrogène gazeux sous pression du liquéfacteur (3) à la ligne de transfert (7), par exemple en vue d'une opération de purge et/ou de balayage de la ligne de transfert (7).

## Patentansprüche

1. Anlage (1) zur Bereitstellung von verflüssigtem Wasserstoff, umfassend:
• eine Quelle (2) für gasförmigen Wasserstoff;
• einen Verflüssiger (3), der so konfiguriert ist, dass er von der Quelle (2) mit gasförmigem Wasserstoff versorgt wird und verflüssigten Wasserstoff abgibt;
• einen ersten Behälter (4) für verflüssigten Wasserstoff, der so konfiguriert ist, dass er verflüssigten Wasserstoff vom Verflüssiger (3) über eine erste Zufuhrleitung (21) aufnimmt, und der so konfiguriert ist, dass er diesen verflüssigten Wasserstoff bei einem Druck lagert, der unter einem ersten vorbestimmten Druck liegt;
• mindestens eine Transferleitung (7), die so konfiguriert ist, dass sie die Übertragung von verflüssigtem Wasserstoff vom ersten Behälter (4) zu einem zu füllenden Behälter (30) ermöglicht, wobei die Transferleitung (7) mit dem ersten Behälter (4) durch mindestens eine Transferleitung (22) verbunden ist;
• einen zweiten Behälter (5) für verflüssigten Wasserstoff, der so konfiguriert ist, dass er, insbesondere durch Schwerkraft, verflüssigten Wasserstoff vom ersten Behälter (4) über eine zweite Zufuhrleitung (23) aufnimmt, wobei der zweite Behälter (5) so konfiguriert ist, dass er diesen verflüssigten Wasserstoff lagert;
• ein Druckbeaufschlagungssystem (6), das so konfiguriert ist, dass es die Druckbeaufschlagung des zweiten Behälters (5) auf einen zweiten vorbestimmten Druck ermöglicht, der höher ist als der erste vorbestimmte Druck;
• mindestens eine Verdampfungsleitung (28), die den zweiten Behälter (5) und/oder das Druckbeaufschlagungssystem (6) mit der Transferleitung (7) verbindet, um die Übertragung von unter Druck stehendem gasförmigem Wasserstoff vom zweiten Behälter (5) und/oder dem Druckbeaufschlagungssystem (6) zur Transferleitung (7) zu ermöglichen, beispielsweise zum Zwecke eines Spül- oder Durchblasvorgangs der Transferleitung (7);
• ein Verdampfungssystem (8), das so konfiguriert ist, dass es den in der Verdampfungsleitung (28) zirkulierenden gasförmigen Wasserstoff erwärmt.

2. Anlage (1) nach dem vorhergehenden Anspruch, umfassend eine Steuereinheit, die so konfiguriert ist, dass sie selektiv unter Druck stehenden gasförmigen Wasserstoff vom zweiten Behälter (5) und/oder dem Druckbeaufschlagungssystem (6) zur Transferleitung (7) überträgt, wenn der Verflüssiger (3) stillsteht, beispielsweise zum Zwecke eines Spül- oder Durchblasvorgangs der Transferleitung (7).

3. Anlage (1) nach einem der vorhergehenden Ansprüche, umfassend einen Satz von Isolierventilen (13, 15), die so konfiguriert sind, dass sie den zweiten Behälter (5) fluidisch vom ersten Behälter (4) isolieren und/oder den zweiten Behälter (5) fluidisch von der Transferleitung (7) isolieren, insbesondere um die Druckbeaufschlagung des zweiten Behälters (5) zu ermöglichen.

4. Anlage (1) nach einem der vorhergehenden Ansprüche, wobei das Druckbeaufschlagungssystem (6) eine Druckbeaufschlagungsleitung (24, 26) umfasst, die die unteren und oberen Teile des zweiten Behälters (5) verbindet, und einen atmosphärischen Heizer (9) umfasst, um einen Teil des in der Druckbeaufschlagungsleitung (24, 26) zirkulierenden verflüssigten Wasserstoffs in gasförmigen Wasserstoff umzuwandeln.

5. Anlage (1) nach einem der vorhergehenden Ansprüche, wobei die Transferleitung (7) so konfiguriert ist, dass sie die Übertragung von Wasserstoffdampf vom zu füllenden Behälter (30) zum Verflüssiger (3) ermöglicht, wobei die Transferleitung (7) mit dem Verflüssiger (3) durch mindestens eine Dampfsammelleitung (29) verbunden ist.

6. Anlage (1) nach einem der vorhergehenden Ansprüche, wobei die Verdampfungsleitung (28) ferner mit dem Verflüssiger (3) verbunden ist, insbesondere über eine Spülleitung (27), um die Übertragung von unter Druck stehendem gasförmigem Wasserstoff aus einem Hochdruckkreislauf des Verflüssigers (3) zur Transferleitung (7) zu ermöglichen, beispielsweise zum Zwecke eines Spül- und/oder Durchblasvorgangs der Transferleitung (7).

7. Verfahren zur Bereitstellung von verflüssigtem Wasserstoff mittels einer Anlage (1) nach einem der vorhergehenden Ansprüche, umfassend die Schritte:
• a) Übertragen von verflüssigtem Wasserstoff vom ersten Behälter (4) zum zweiten Behälter (5);
• b) Druckbeaufschlagen des zweiten Behälters (5) auf den zweiten vorbestimmten Druck;
• c) Übertragen von unter Druck stehendem gasförmigem Wasserstoff vom zweiten Behälter (5) und/oder dem Druckbeaufschlagungssystem (6) zur Transferleitung (7), beispielsweise zum Zwecke eines Spül- oder Durchblasvorgangs der Transferleitung (7).

8. Verfahren nach dem vorhergehenden Anspruch, wobei Schritt b) vor Schritt c) durchgeführt wird, wobei Schritt b) insbesondere für eine vorbestimmte Dauer durchgeführt wird, die so konfiguriert ist, dass der Druck im zweiten Behälter (5) den zweiten vorbestimmten Druck erreichen kann.

9. Verfahren nach einem der Ansprüche 7 bis 8, wobei die Schritte a) und/oder b) und/oder c) nur dann durchgeführt werden, wenn der Verflüssiger (3) stillsteht.

10. Verfahren nach einem der Ansprüche 7 bis 9, umfassend den Schritt d) des Übertragens von unter Druck stehendem gasförmigem Wasserstoff vom Verflüssiger (3) zur Transferleitung (7), beispielsweise zum Zwecke eines Spül- und/oder Durchblasvorgangs der Transferleitung (7).

## Claims

1. Installation (1) for supplying liquefied hydrogen, comprising:
• a source (2) of gaseous hydrogen;
• a liquefier (3) configured to be supplied with gaseous hydrogen by the source (2) and to deliver liquefied hydrogen;
• a first tank (4) for liquefied hydrogen configured to receive liquefied hydrogen from the liquefier (3), via a first supply line (21), and being configured to store this liquefied hydrogen at a pressure lower than a first predetermined pressure;
• at least one transfer line (7) configured to allow the transfer of liquefied hydrogen from the first tank (4) to a tank to be filled (30), the transfer line (7) being connected to the first tank (4) by at least one transfer line (22);
• a second tank (5) for liquefied hydrogen configured to receive, notably by gravity, liquefied hydrogen from the first tank (4), via a second supply line (23), the second tank (5) being configured to store this liquefied hydrogen;
• a pressurization system (6) configured to allow the pressurization of the second tank (5) to a second predetermined pressure higher than the first predetermined pressure;
• at least one vaporization line (28) connecting the second tank (5) and/or the pressurization system (6) to the transfer line (7) to allow the transfer of pressurized gaseous hydrogen from the second tank (5) and/or the pressurization system (6) to the transfer line (7), for example for a purge or sweep operation of the transfer line (7);
• a vaporization system (8) configured to heat the gaseous hydrogen circulating in the vaporization line (28).

2. Installation (1) according to the preceding claim, comprising a control unit configured to selectively transfer pressurized gaseous hydrogen from the second tank (5) and/or the pressurization system (6) to the transfer line (7), when the liquefier (3) is stopped, for example for a purge or sweep operation of the transfer line (7).

3. Installation (1) according to one of the preceding claims, comprising a set of isolation valves (13, 15) configured to fluidically isolate the second tank (5) from the first tank (4) and/or to fluidically isolate the second tank (5) from the transfer line (7), notably to allow the pressurization of the second tank (5).

4. Installation (1) according to one of the preceding claims, the pressurization system (6) comprising a pressurization line (24, 26) connecting the lower and upper parts of the second tank (5) and comprising an atmospheric heater (9) to convert a part of the liquefied hydrogen circulating in the pressurization line (24, 26) into gaseous hydrogen.

5. Installation (1) according to one of the preceding claims, the transfer line (7) being configured to allow the transfer of hydrogen vapor from the tank to be filled (30) to the liquefier (3), the transfer line (7) being connected to the liquefier (3) by at least one vapor collection line (29).

6. Installation (1) according to one of the preceding claims, the vaporization line (28) being also connected to the liquefier (3), notably via a purge line (27), to allow the transfer of pressurized gaseous hydrogen from a high-pressure cycle of the liquefier (3) to the transfer line (7), for example for a purge and/or sweep operation of the transfer line (7).

7. Method for supplying liquefied hydrogen by means of an installation (1) according to one of the preceding claims, comprising the steps of:
• a) transferring liquefied hydrogen from the first tank (4) to the second tank (5);
• b) pressurizing the second tank (5) to the second predetermined pressure;
• c) transferring pressurized gaseous hydrogen from the second tank (5) and/or the pressurization system (6) to the transfer line (7), for example for a purge or sweep operation of the transfer line (7).

8. Method according to the preceding claim, step b) being carried out prior to step c), step b) being notably carried out for a predetermined duration configured to allow the pressure in the second tank (5) to reach the second predetermined pressure.

9. Method according to one of claims 7 to 8, steps a) and/or b) and/or c) being carried out only when the liquefier (3) is stopped.

10. Method according to one of claims 7 to 9, comprising step d) of transferring pressurized gaseous hydrogen from the liquefier (3) to the transfer line (7), for example for a purge and/or sweep operation of the transfer line (7).
